# EUROPÄISCHE PATENTSCHRIFT

(11) **EP 2 535 295 B1**
(45) Veröffentlichungstag und Bekanntmachung des Hinweises auf die Patenterteilung: **27.08.2014**
(21) Anmeldenummer: 12004536.4
(22) Anmeldetag: 05.06.2008
(51) Int. Cl.: B65D 85/36, A47G 21/00

(54) **Beutel zur Aufnahme von Lebensmitteln, enthaltend eine Perforationsnaht**
Bag for holding groceries containing a perforated seam
Sac destiné à la réception d'aliments, comprenant des lignes de perforation

(30) Priorität: 06.06.2007 DE 102007026807
(43) Veröffentlichungstag der Anmeldung: 19.12.2012
(62) Teilanmeldung aus: 08010253.6
(73) Patentinhaber: Papier-Mettler Inhaber Michael Mettler e.K., 54497 Morbach (DE)
(72) Erfinder: Budday Christian, 54292 Trier (DE); Thösen Arnold, 54497 Morbach (DE)
(74) Vertreter: Metten, Karl-Heinz

(56) Entgegenhaltungen:
- FR-A1- 2 771 718
- US-A- 3 570 751
- US-A- 4 777 054
- US-B1- 6 679 629

## Beschreibung

Die vorliegende Erfindung betrifft einen Beutel gemäß dem Oberbegriff des Anspruchs 1 zur Aufnahme von Lebensmitteln, insbesondere von un- oder vorgebackener Backware, fertiggebackener Backware, Pizza, Pizzaecken, Pfannkuchen, Crepes, Burger, Reibekuchen, Sandwiches und dergleichen, umfassend eine Vorderseite mit einem öffnungsseitigen Rand und einem bodenseitigen Rand sowie einem ersten Seiterand und einem zweiten, gegenüberliegenden Seitenrand und eine Rückseite mit einem öffnungsseitigen Rand und einem bodenseitigen Rand sowie mit einem ersten Seitenrand oder einem zweiten, gegenüberliegenden Seitenrand, wobei die Vorderseite und die Rückseite im Bereich ihrer bodenseitigen Ränder zumindest abschnittsweise unmittelbar oder mittelbar sowie im Bereich ihrer jeweils aneinander anliegenden ersten und/oder zweiten Seitenränder zumindest abschnittsweise unmittelbar oder mittelbar verbunden sind.

Beutel zur Aufnahme von Lebensmitteln sind hinlänglich bekannt und werden in vielfältigster Form und für vielfältigste Zwecke verwendet. Beispielsweise ist der US 5,335,996 ein Verpackungsbeutel für Hamburger oder ähnliche Fast Food-Produkte zu entnehmen. Auf der Frontseite dieses Verpackungsbeutels sind entlang und benachbart zu den Seitenrändern von dem Öffnungsende bis zum Bodenende Perforationslinien vorgesehen, so dass die Vorderseite komplett aufgerissen werden kann. Mit derartigen Beuteln soll sich das verpackte Nahrungsmittelprodukt zerstörungsfrei wieder entnehmen lassen.

Aus der JP 2003 335 348 A kann ein Beutel für Nahrungsmittel, beispielsweise Reis, entnommen werden mit einer zentral auf der Vorderseite vom Öffnungsende bis zum Bodenende verlaufenden Perforationsnaht. Eine derartige Gestaltung soll ein unproblematisches Öffnen des Beutels ermöglichen, ohne dass im geöffneten Zustand das in dem Beutel vorliegende Produkt aus diesem herausfällt.

In der US 5,988,882 wird ein Sandwichbeutel beschrieben, der mit zwei parallelen, sich vom Öffnungsende bis zum Bodenende erstreckenden Perforationsnähten auf der Beutelvorderseite ausgestattet ist. Während die erste Perforationsnaht benachbart zum Seitenrand angebracht ist, verläuft die zweite Perforationsnaht beabstandet hierzu, jedoch noch stets auf derselben längsseitigen Beutelhälfte der Beutelvorderseite. Über diese Perforationsnähte wird somit ein relativ schmaler Beutelstreifen freigegeben. Diese Konstruktion soll es ermöglichen, mit dem Beutel das Sandwich beim Verzehr festhalten zu können.

Schließlich offenbart die JP 2004 142 165 A eine Sandwich-Verpackung mit Perforationslinien auf der Rückseite. Ähnlich wie bei dem Beutel gemäß der US 5,335,996 wird mit der Perforation der Zweck verfolgt, eine Beschädigung oder Deformation des verpackten Sandwiches beim Auspacken zu vermeiden.

US 3,570,751 A offenbart einen Beutel hergestellt aus einem Blatt flexiblen Beutelmaterials mit einer Aufrissnaht, die sich auf der Fläche oder einer Kante des besagten Blatts erstreckt. Dabei wird zur Herstellung solcher Beutel eine Endlosbahn bereitgestellt, wobei auf der End-losbahn zunächst mindestens eine Schwächungslinie angebracht wird, und nachfolgend Abschnitte der Endlosbahn aufeinander geklappt werden. Anschließend werden die erzeugten Beutel mittels Drehmessem voneinander getrennt.

Die gattungsgemäßen Verpackungsbeutel für verzehrfertige Lebensmittel lassen noch stets Wünsche offen, insbesondere hinsichtlich ihrer Bediensicherheit bzw. zuverlässigen Handhabung, wie auch hinsichtlich ihrer Fertigung. Mittels Perforationsnähten werden gezielt Schwach- bzw. Sollbruchstellen in einen Verpackungsbeutel eingebaut. Diese Perforationsnähte haben auf der einen Seite hinreichend fest zu sein, um nicht sogleich beim Verpackungsvorgang einzureißen, und andererseits hinreichend schwach zu sein, um ein Ein- bzw. Aufreißen des Beutels an einer anderen als der dafür vorgesehenen Stelle in zuverlässiger Weise zu verhindern, und zwar ebenfalls nach längerem Kontakt mit einem fettigen, warmen und/oder feuchten Nahrungsmittelprodukt.

Der vorliegenden Erfindung lag daher die Aufgabe zugrunde, Verpackungsbeutel für insbesondere verzehrfertige Lebensmittel zur Verfügung zu stellen, die nicht mit den vorangehend beschriebenen Nachteilen gattungsgemäßer Verpackungsbeutel behaftet sind und die insbesondere ein einfaches und gleichwohl zuverlässiges Aufreißen des Verpackungsbeutels ges tatten, ohne dass hierbei das verpackte Lebensmittel beeinträchtigt wird und wobei sich die aufgerissenen Verpackungsbeutel noch stets einwandfrei als serviettenähnliche Umhüllung zum Halten des Lebensmittelprodukts während des Verzehrs eignen. Ferner lag der vorliegenden Erfindung die Aufgabe zugrunde, einen Verpackungsbeutel der vorangehend beschriebenen Art auf einfache Art und Weise zugänglich zu machen, ohne jedoch beim geschilderten Anforderungsprofil Einbußen in Kauf nehmen zu müssen.

Diese Aufgabe wird durch einen Beutel mit den Merkmalen des Anspruchs 1 gelöst. Vorteilhafte Ausgestaltungen sind den abhängigen Ansprüchen zu entnehmen. Die erfindungsgemäßen Beutel weisen folglich auf Vorder- und Rückseite jeweils mindestens eine Schwächungslinie auf, die gleichgerichtet sind und demgemäß in der Weise zusammenwirken, dass ein Abschnitt des Beutels, enthaltend zumindest einen Abschnitt der Vorderseite und einen Abschnitt der Rückseite, zuverlässig und lagegenau abgerissen werden kann. Dieses gelingt in der Regel dann besonders zuverlässig, wenn sich die Schwächungslinien auf Vorder- und Rückseite über die gesamte Länge (von bodenseitigem Rand bis zum öffnungsseitigen Rand) erstrecken. Ein solcher Abschnitt des Beutels unter Freigabe des darin befindlichen Gegenstands, z.B. Lebensmittels, kann auch dadurch entfernt werden, dass man die Schwächungsli-nien von Vorder- und Rückseite z.B. gemeinsam am jeweiligen bodenseitigen Rand beginnen und sich in Richtung auf die jeweiligen öffnungsseitigen Ränder erstrecken lässt, ohne dass sich die Schwächungslinien bis zum öffnungsseitigen Rand von Vorder- und Rückseite erstrecken. Auf diese Weise gelingt ein zuverlässiges und einfaches Einreißen des Beutels am beispielsweise bodenseitigen Rand. Ist der Abreißvorgang erst einmal gestartet, kann bei alternativen Ausführungsformen der Beutelabschnitt dann auch in den Bereichen abgerissen werden, die keine Schwächungslinien mehr aufweisen. Selbstverständlich können umgekehrt die Schwächungslinien auch am jeweiligen öffnungsseitigen Rand von Vorder- und Rückseite beginnen und in der geschilderten Weise zusammenwirken, ohne sich bis zum jeweiligen bodenseitigen Rand von Vorder- bzw. Rückseite erstrecken zu müssen. Alternativ kann ebenfalls vorgesehen sein, dass die Schwächungslinie auf der Vorder- oder Rückseite sich vom boden- bis zum öffnungsseitigen Rand erstreckt, während die hiermit zusammenwirkende Schwächungslinie auf der Rück- bzw. Vorderseite sich vom boden- oder öffnungsseitigen Rand in Richtung auf den öffnungs- bzw. bodenseitigen Rand erstreckt, ohne diesen zu erreichen, wie vorangehend geschildert. Bei einem Beutel liegen im ungefüllten Zustand Vorder- und Rückseite aneinander an. Gleichgerichtete erste und zweite Schwächungslinien von Vorder- und Rückseite überstreichen hierbei regelmäßig ein gemeinsames bzw. überlappendes Beutelareal bzw. sind hierbei nebeneinander angeordnet oder liegen zumindest abschnittsweise übereinander. Liegen die jeweils gleichgerichteten Schwächungslinien zumindest abschnittsweise nebeneinander, verfügen sie vorzugsweise über einen durchschnittlichen Abstand von nicht mehr als 30 mm, vorzugsweise von nicht mehr als 15 mm.

Eine Schwächungslinie, die sich im Sinne der Erfindung in Richtung auf einen Rand, sei es bodenseitiger oder öffnungsseitiger Rand, erstreckt, wird nicht bis zu diesem Rand vollständig durchgeführt, sondern endet vorher beabstandet vom diesen Rand. Im Allgemeinen endet diese Schwächungslinie vorzugsweise mit einem Abstand von mindestens 50 mm, insbesondere mindestens 15 mm und vorzugsweise mindestens 5 mm von dem jeweiligen Rand von Vorder- bzw. Rückseite. Beginnt eine Schwächungslinie beabstandet von einem Rand, beträgt der Abstand zu diesem z.B. mindestens 50 mm, insbesondere mindestens 15 mm und vorzugsweise mindestens 5 mm.

Eine Schwächungslinie, die sich vom bodenseitigen oder öffnungsseitigen Rand von Vorder- oder Rückseite in Richtung auf den öffnungsseitigen bzw. bodenseitigen Rand erstreckt, verfügt vorzugsweise über eine Längenausdehnung von mindestens einem Viertel, insbesondere mindestens einem Drittel und besonders bevorzugt von mindestens der Hälfte der Längenausdehnung von Vorder- bzw. Rückseite zwischen den boden- und öffnungsseitigen Rändern. Eine Schwächungslinie, die sich von dem ersten oder zweiten Seitenrand in Richtung auf den zweiten bzw. ersten Seitenrand von Vorder- und/oder Rückseite erstreckt, verfügt vorzugsweise über eine Längenausdehnung von mindestens einem Drittel und besonders bevorzugt von mindestens der Hälfte der Breitenausdehnung von Vorder- oder Rückseite zwischen dem ersten und zweiten Seitenrand.

Um gleichgerichtet im Sinne der vorliegenden Erfindung zu sein, haben die ersten und zweiten bzw. die dritten und vierten bzw. die fünften und sechsten bzw. die siebten und achten Schwächungslinien nicht notwendigerweise parallel und/oder auf Deckung zueinander zu verlaufen. Die parallele Ausrichtung gehört indes zu den bevorzugten Ausführungsformen. Gleichgerichtete Schwächungslinien können sich z.B. auch ein oder mehrere Male kreuzen, können aber auch beabstandet voneinander bzw. nebeneinander auf Vorder- bzw. Rückseite verlaufen, ohne sich zu kreuzen, solange jeweils das sichere und zuverlässig Abreißen eines Beutelabschnitts entlang beider gleichgerichteter Schwächungslinien erfolgt.

Die Schwächungslinien bzw. Perforationsnähte können grundsätzlich in jeder beliebigen Form auf der Vorder- und/oder Rückseite angebracht sein, solange ein erfindungsgemäßer Zweck, z.B. einen Beutelabschnitt unproblematisch und zuverlässig von dem Beutel entfernen zu können, erreicht wird. Beispielsweise können die Schwächungslinien oder Perforationsnähte wellenförmig sein oder ein Zickzack-Muster aufweisen. Bevorzugt sind die Schwächungslinien oder Perforationsnähte entlang einer geraden Linie angeordnet.

Die Seitenränder von Vorder- und Rückseite sind vorzugsweise entlang ihrer jeweiligen gegenseitigen Anlagebereiche im wesentlichen vollständig miteinander verbunden. In einer Ausgestaltung liegen die bodenseitigen Ränder bzw. Enden von Vorder- und Rückseite aneinander an und sind im wesentlichen vollständig miteinander verbunden oder gehen einstückig ineinander über, um auf diese Weise den Beutelboden auszubilden. Eine Schwächungslinie oder Perforationsnaht im Sinne der vorliegenden Erfindung kann auf vielfältige Weise ausgeführt sein. Solche Schwächungslinien und Perforationsnähte und/oder -linien und deren Herstellung sind dem Fachmann geläufig. Schwächungslinien und Perforationsnähte im Sinne der vorliegenden Erfindung sind auch solche, die auf eine bereichsweise Schwächung des Materials, zum Beispiel die bereichsweise Verwendung von dünnerem oder schwächerem Material zurückgehen, ohne aufeinander folgende Lochungen oder Stanzungen aufzuweisen. Eine Schwächungslinie oder Perforationsnaht gemäß der vorliegenden Erfindung erlaubt demgemäß ein zuverlässiges Ein- bzw. Abreißen eines Abschnitts von Beutelvorder- und Beutelrückseite entlang dieser Naht. Schwächungslinien im Sinne der vorliegenden Erfindung können sehr dünn, aber auch relativ breit, beispielsweise in Form eines Schwächungsbalkens, umfassend z.B. eine Breite von mehreren Millimetern, ausgeführt sein. Selbstverständlich kann die Breite einer Schwächungslinie auf ein und derselben Seite und/oder die Breite von gleichgerichteten Schwächungslinien auch variieren. Eine Schwächungslinie im Sinne der vorliegenden Erfindung, wenn z.B. als Perforationsnaht vorliegend, kann auch einmal oder mehrmals unterbrochen sein.

In bevorzugten Ausführungsformen kann hinsichtlich der Anbringung der ersten und zweiten Schwächungslinien vorgesehen sein, dass der Beutel vorder- und rückseitig jeweils mindestens eine erste bzw. zweite Schwächungslinie, insbesondere Perforationsnaht, aufweist, die sich im wesentlichen von dem bodenseitigen Ende von Vorder- bzw. Rückseite bis zum öffnungsseitigen Ende von Vorder- bzw. Rückseite erstrecken, oder dass der Beutel vorder- und rückseitig jeweils mindestens eine erste bzw. zweite Schwächungslinie, insbesondere Perforationsnaht, aufweist, die sich im wesentlichen von dem bodenseitigen Ende von Vorder- bzw. Rückseite in Richtung auf das öffnungsseitige Ende von Vorder- bzw. Rückseite erstrecken, oder dass der Beutel vorder- und rückseitig jeweils mindestens eine erste bzw. zweite Schwächungslinie, insbesondere Perforationsnaht, aufweist, die sich im wesentlichen von dem öffnungsseitigen Ende von Vorder- bzw. Rückseite in Richtung auf das bodenseitige Ende von Vorder- bzw. Rückseite erstrecken, oder dass der Beutel vorderseitig mindestens eine erste Schwächungslinie, insbesondere Perforationsnaht, aufweist, die sich im wesentlichen von dem öffnungsseitigen Ende der Vorderseite in Richtung auf das bodenseitige Ende der Rückseite erstreckt und dass die Rückseite mindestens eine zweite Schwächungslinie, insbesondere Perforationsnaht, aufweist, die sich im wesentlichen von dem bodenseitigen Ende in Richtung auf das öffnungsseitige Ende erstreckt, oder dass der Beutel vorderseitig mindestens eine erste Schwächungslinie, insbesondere Perforationsnaht, aufweist, die sich im wesentlichen von dem bodenseitigen Ende in Richtung auf das öffnungsseitige Ende erstreckt, und dass die Rückseite mindestens eine zweite Schwächungslinie, insbesondere Perforationsnaht, aufweist, die sich im wesentlichen von dem öffnungsseitigen Ende in Richtung auf das bodenseitige Ende erstreckt, oder dass der Beutel vorder- und rückseitig jeweils mindestens eine erste bzw. zweite Schwächungslinie, insbesondere Perforationsnaht, aufweist, die sich im wesentlichen beabstandet von dem öffnungsseitigen Ende von Vorder- bzw. Rückseite in Richtung auf das bodenseitige Ende von Vorder- bzw. Rückseite erstrecken, oder dass der Beutel vorderseitig mindestens eine erste Schwächungslinie, insbesondere Perforationsnaht, aufweist, die sich von dem öffnungsseitigen Ende bis zum bodenseitigen Ende erstreckt und dass die Rückseite mindestens eine zweite Schwächungslinie, insbesondere Perforationsnaht, aufweist, die sich beabstandet von dem öffnungsseitigen Ende in Richtung auf das bodenseitige Ende erstreckt, oder dass der Beutel vorderseitig mindestens eine erste Schwächungslinie, insbesondere Perforationsnaht, aufweist, die sich beabstandet von dem öffnungsseitigen Ende in Richtung auf das bodenseitige Ende erstreckt, und dass die Rückseite mindestens eine zweite Schwächungslinie, insbesondere Perforationsnaht, aufweist, die sich von dem öffnungsseitigen Ende bis zum bodenseitigen Ende erstreckt, oder dass der Beutel vorderseitig mindestens eine erste Schwächungslinie, insbesondere Perforationsnaht, aufweist, die sich von dem öffnungsseitigen Ende in Richtung auf das bodenseitige Ende erstreckt, und dass die Rückseite mindestens eine zweite Schwächungslinie aufweist, die sich beabstandet von dem öffnungsseitigen Ende in Richtung auf das bodenseitige Ende erstreckt, oder dass der Beutel vorderseitig mindestens eine erste Schwächungslinie, insbesondere Perforationsnaht, aufweist, die sich von dem bodenseitigen Ende in Richtung auf das öffnungsseitige Ende erstreckt, und dass die Rückseite mindestens eine zweite Schwächungslinie, insbesondere Perforationsnaht, aufweist, die sich beabstandet von dem öffnungsseitigen Ende in Richtung auf das bodenseitige Ende erstreckt, oder dass der Beutel vorderseitig mindestens eine erste Schwächungslinie, insbesondere Perforationsnaht, aufweist, die sich beabstandet von dem öffnungsseitigen Ende in Richtung auf das bodenseitige Ende erstreckt, und dass die Rückseite mindestens eine zweite Schwächungslinie, insbesondere Perforationsnaht, aufweist, die sich von dem öffnungsseitigen Ende in Richtung auf das bodenseitige Ende erstreckt, oder dass der Beutel vorderseitig mindestens eine erste Schwächungslinie, insbesondere Perforationsnaht, aufweist, die sich beabstandet von dem öffnungsseitigen Ende in Richtung auf das bodenseitige Ende erstreckt, und dass die Rückseite mindestens eine zweite Schwächungslinie, insbesondere Perforationsnaht, ausweist, die sich von dem bodenseitigen Ende in Richtung auf das öffnungsseitige Ende erstreckt.

Ferner kann in bevorzugten Ausführungsformen hinsichtlich der Anbringung der dritten und vierten Schwächungslinien vorgesehen sein, dass der Beutel vorder- und rückseitig jeweils mindestens eine dritte bzw. vierte Schwächungslinie, insbesondere Perforationsnaht, aufweist, die sich im wesentlichen von dem ersten Seitenrand bis zu dem zweiten Seitenrand erstrecken, und/oder dass der Beutel vorder- und rückseitig jeweils mindestens eine dritte bzw. vierte Schwächungslinie, insbesondere Perforationsnaht, aufweist, die sich im wesentlichen von dem ersten Seitenrand von Vorder- bzw. Rückseite in Richtung auf den zweiten Seitenrand von Vorder- bzw. Rückseite oder von dem zweiten Seitenrand von Vorder- bzw. Rückseite in Richtung auf den ersten Seitenrand Vorder- bzw. Rückseite erstrecken, und/oder dass der Beutel vorderseitig mindestens eine dritte Schwächungslinie, insbesondere Perforationsnaht, aufweist, die sich im wesentlichen von dem zweiten Seitenrand in Richtung auf den ersten Seitenrand erstreckt, und dass die Rückseite mindestens eine vierte Schwächungslinie, insbesondere Perforationsnaht, aufweist, die sich im wesentlichen von dem ersten Seitenrand in Richtung auf den zweiten Seitenrand erstreckt, und/oder dass der Beutel vorder- und rückseitig jeweils mindestens eine dritte bzw. vierte Schwächungslinie, insbesondere Perforationsnaht, aufweist, die sich jeweils beabstandet von dem ersten Seitenrand in Richtung auf den zweiten Seitenrand erstrecken, und/oder dass der Beutel mindestens eine dritte Schwächungslinie, aufweist, die sich im wesentlichen von dem ersten Seitenrand bis zu dem zweiten Seitenrand erstreckt, und dass die Rückseite eine vierte Schwächungslinie, insbesondere Perforationsnaht, aufweist, die sich beabstandet von dem ersten Seitenrand in Richtung auf den zweiten Seitenrand erstreckt, und/oder dass der Beutel vorderseitig mindestens eine dritte Schwächungslinie, insbesondere Perforationsnaht, aufweist, die sich beabstandet von dem ersten Seitenrand in Richtung auf den zweiten Seitenrand erstreckt, und dass die Rückseite mindestens eine vierte Schwächungslinie, insbesondere Perforationsnaht, aufweist, die sich im wesentlichen von dem ersten Seitenrand bis zu dem zweiten Seitenrand erstreckt, und/oder dass der Beutel vorderseitig mindestens eine dritte Schwächungslinie, insbesondere Perforationsnaht, aufweist, die sich im wesentlichen von dem ersten Seitenrand in Richtung auf den zweiten Seitenrand erstreckt, und dass die Rückseite mindestens eine vierte Schwächungslinie, insbesondere Perforationsnaht, aufweist, die sich beabstandet von dem ersten Seitenrand in Richtung auf den zweiten Seitenrand erstreckt, und/oder dass der Beutel vorderseitig mindestens eine dritte Schwächungslinie, insbesondere Perforationsnaht, aufweist, die sich im wesentlichen von dem zweiten Seitenrand in Richtung auf den ersten Seitenrand erstreckt, und dass die Rückseite mindestens eine vierte Schwächungslinie, insbesondere Perforationsnaht, aufweist, die sich beabstandet von dem ersten Seitenrand in Richtung auf den zweiten Seitenrand erstreckt, und/oder dass der Beutel vorderseitig mindestens eine dritte Schwächungslinie, insbesondere Perforationsnaht, aufweist, die sich beabstandet von dem ersten Seitenrand in Richtung auf den zweiten Seitenrand erstreckt, und dass die Rückseite mindestens eine vierte Schwächungslinie, insbesondere Perforationsnaht, aufweist, die sich von dem ersten Seitenrand in Richtung auf den zweiten Seitenrand erstreckt, und/oder dass der Beutel mindestens eine dritte Schwächungsline, insbesondere Perforationsnaht, aufweist, die sich beabstandet von dem ersten Seitenrand in Richtung auf den zweiten Seitenrand erstreckt, und dass sich mindestens eine vierte Schwächungslinie, insbesondere Perforationsnaht, rückseitig im wesentlichen von dem zweiten Seitenrand in Richtung auf den ersten Seitenrand erstreckt. Selbstverständlich können die vorangehenden Varianten analog auf die Anbringung der fünften und sechsten bzw. der siebten und achten Schwächungslinien angewendet werden.

Liegen beispielsweise die gleichgerichteten Schwächungslinien nicht über die gesamte Länge bzw. Breite des Beutels vor, kann ein Abreißen eines einheitlichen Beutelabschnitts auch dadurch gelingen, dass man den Beutel an den durch die Schwächungslinien geteilten, gegenüberliegenden Seiten ergreift und auseinanderzieht. Auf diese Weise werden, die Schwächungslinien nicht an den jeweiligen Enden gezielt eingerissen, sondern die Schwächungslinien lösen sich vorzugsweise im mittleren Bereich.

Des weiteren kann bevorzugt vorgesehen sein, dass die im wesentlichen gleichgerichteten ersten und zweiten Schwächungslinien von Vorder- und Rückseite im wesentlichen parallel zum ersten und/oder zweiten Seitenrand von Vorder- bzw. Rückseite verlaufen.

Gemäß einer bevorzugten Ausgestaltung des erfindungsgemäßen Beutels ist vorgesehen, dass die gleichgerichteten Schwächungslinien oder Perforationsnähte von Vorder- und Rückseite im gebrauchsfertigen Zustand zumindest abschnittsweise im wesentlichen auf derselben Linie liegen. Bei dieser Ausgestaltung liegen die Schwächungslinien oder Perforationsnähte von Vorder- und Rückseite zumindest abschnittsweise aneinander an bzw. übereinander, wenn man Vorder- und Rückseite im fertigen Beutel gegeneinander legt. Selbstverständlich ist es ebenfalls möglich, dass die gleichgerichteten Schwächungslinien bzw. Perforationsnähte von Vorder- und Rückseite nicht im wesentlichen auf derselben Linie liegen. Beispielsweise können diese Schwächungslinien oder Perforationsnähte von Vorder- und Rückseite geringfügig gegeneinander versetzt sein, zum Beispiel in Bereich von etwa 1 mm bis 15 mm. Günstigerweise sind die Schwächungslinien oder Perforationsnähte von Vorder- und Rückseite im Durchschnitt nicht mehr als 10 mm gegeneinander versetzt. Auf der Vorder- und/oder der Rückseite können eine, zwei, drei oder mehrere Schwächungslinien oder Perforationsnähte, vorzugsweise unmittelbar nebeneinander vorliegen. Für viele Anwendungen hat es sich als zweckmäßig erwiesen, auf Vorder- und Rückseite jeweils nur eine Schwächungslinie oder Perforationsnaht zu verwenden, insbesondere eine solche, die sich jeweils vom öffnungsseitigen bis zum bodenseitigen Rand bzw. Ende erstreckt. Die Schwächungslinien oder Perforationsnähte von Vorder- und Rückseite verlaufen bevorzugt im wesentlichen parallel zur Längsachse von Vorder- bzw. Rückseite.

Im allgemeinen reicht es aus, wenn die jeweils gleichgerichteten Schwächungslinien auf Vorder- und Rückseite, beispielsweise die ersten und zweiten Schwächungslinien von Vorder- und Rückseite derart zueinander angeordnet sind, dass ein Abschnitt des Beutels ohne weiteres durch Abreißen entlang dieser zusammenwirkenden Schwächungslinien abgerissen werden kann. Besonders bevorzugt gehen hierbei die Schwächungslinien am bodenseitigen oder öffnungsseitigen Ende von Vorder- und Rückseite ineinander über bzw. liegen aneinander an. Erfindungsgemäß kann man auch von zusammenwirkenden ersten und zweiten, dritten und vierten, fünften und sechsten bzw. siebten und achten Schwächungslinien bzw. Schwächungslinienpaaren sprechen.

Ferner kann vorgesehen sein, dass die im wesentlichen gleichgerichteten dritten und vierten Schwächungslinien von Vorder- und Rückseite im wesentlichen parallel zum bodenseitigen Rand und/oder dem öffnungsseitigen Rand von Vorder- bzw. Rückseite verlaufen.

Gemäß einer Ausführungsvariante des erfindungsgemäßen Beutels kann die Schwächungslinie oder Perforationsnaht der Vorderseite und/oder die Perforationsnaht der Rückseite im wesentlichen vom jeweiligen bodenseitigen Ende insbesondere bis zum öffnungsseitigen Ende von Vorder- bzw. Rückseite verlaufen. Je nach Größe des Beutels und der Geometrie oder Art des zu verpackenden Lebensmittels kann es auch günstig sein, dass die Schwächungslinie oder Perforationsnähte von Vorder- und Rückseite weiter von den aneinander anliegenden zweiten Seitenrändern von Vorder- und Rückseite beabstandet sind als von den aneinander anliegenden ersten Seitenrändem von Vorder- und Rückseite.

Demgemäß können jeweils die ersten, zweiten und/oder dritten Schwächungslinien von Vorder- und Rückseite weiter von den zweiten Seitenrändern von Vorder- und Rückseite beabstandet sind als von den ersten Seitenrändern von Vorder- und Rückseite.

Erfindungsgemäß ist dabei vorgesehen, dass die ersten und zweiten Schwächungslinien oder Perforationsnähte von Vorder- und Rückseite einen Abstand von dem ersten Seitenrand von Vorder- und Rückseite aufweisen, der im Bereich von 1/8 bis 3/8 der Breite des Beutels liegt.

In entsprechender Weise kann vorgesehen sein, dass jeweils die dritten und vierten Schwächungslinien von Vorder- und Rückseite weiter von den bodenseitigen Rändern oder den öffnungsseitigen Rändern von Vorder- und Rückseite beabstandet sind als von den öffnungsseitigen bzw. bodenseitigen Rändern von Vorder- und Rückseite. Hierbei können in einer Ausführungsform jeweils die dritten und vierten Schwächungslinien von Vorder- und Rückseite im wesentlichen einen Abstand von dem öffnungsseitigen Rand oder dem bodenseitigen Rand von Vorder- und Rückseite aufweisen, der im Bereich von 1/8 bis 3/8 der Länge des Beutels liegt.

Für den Fall, dass die Beutel über Seitenwandelemente, beispielsweise Seitenfalten verfügen, können die ersten und zweiten Schwächungslinien von Vorder- und Rückseite vorzugsweise in dem Bereich angeordnet sein, der sich im jeweils gefalteten Zustand von der innen liegenden Falte des ersten Seitenwandelements, insbesondere der Seitenfalte des ersten Seitenwandelements, bis zur innen liegenden Falte des zweiten Seitenwandelements, insbesondere der Seitenfalte des zweiten Seitenwandelements erstreckt. Alternativ können die Schwächungslinien auch geringfügig in dem Bereich von Vorder- oder Rückseite vorliegen, der mit der eingefalteten Seitenfalte überlappt, beispielsweise bis zu 10 mm, vorzugsweise nicht mehr als 5 mm beabstandet von der Innenkante bzw. -falte der Seitenfalte.

Erfindungsgemäß liegt der Öffnungsrand bzw. das Öffnungsende der Vorderseite des Beutels unterhalb des Öffnungsrandes der Rückseite. Hierbei kann vorgesehen sein, dass die Längsausdehnung der Rückseite, gemessen vom bodenseitigen Ende bis zum Öffnungsende, größer ist als die Längsausdehnung der Vorderseite, gemessen vom bodenseitigen Ende bis zum Öffnungsende.

Beispielsweise kann der sich dem Öffnungsende der Vorderseite bis zum Öffnungsende der Rückseite erstreckende Abschnitt der Rückseite verwendet werden, um das verpackte Lebensmittel von oben abzudecken bzw. einzuwickeln oder einzurollen. Dieser überstehende Abschnitt der Rückseite kann folglich als Abdeckung oder Verschluss des Beutels dienen. Dabei sind solche Beutel von besonderem Vorteil, bei denen die Längsausdehnung der Rückseite, gemessen vom bodenseitigen Ende bis zum öffnungsseitigen Ende, mindestens doppelt, insbesondere mindestens dreimal, so groß ist wie die Längsausdehnung der Vorderseite, gemessen vom bodenseitigen Ende bis zum öffnungsseitigen Ende.

Gemäß einer weiteren Ausgestaltung des erfindungsgemäßen Beutels kann vorgesehen sein, dass die Schwächungslinie sich über die gesamte Länge der kürzeren Vorderseite vom bodenseitigen bis zum öffnungsseitigen Rand erstreckt, während die hiermit zusammenwirkende Schwächungslinie der Rückseite sich vom bodenseitigen Rand in Richtung des öffnungsseitigen Randes erstreckt, ohne diesen zu erreichen. Beispielsweise ist es möglich, die Schwächungslinie auf der Rückseite in genau der gleichen Länge auszuführen wie die Schwächungslinie auf der kürzeren Vorderseite. Alternativ kann die Schwächungslinie der Rückseite auch kürzer oder vorzugsweise länger als die Schwächungslinie der kürzeren Vorderseite ausgeführt sein, ohne wiederum den öffnungsseitigen Rand der Rückseite zu erreichen. Bei der geschilderten Ausführungsform können die Angaben für die Vorderseite auch umgekehrt für die Rückseite und die Angaben für die Rückseite auch umgekehrt für die Vorderseite gelten.

Erfindungsgemäße Beutel basieren vorzugsweise im wesentlichen auf einem Kunststoff-, Papier- und/oder Verbundpapiermaterial. Beispielsweise ist es möglich, die Vorder- und/oder Rückseite in Teilen, z.B. als Sichtfenster, oder vollständig in einem Kunststoffmaterial, vorzugsweise einem transparenten Kunststofffolienmaterial, z.B. aus PP, PE oder PET, auszuführen. Ferner können die Vorderseite und/oder die Rückseite auch mit mindestens einem Sichtfenster aus einem transparenten Kunststofffolienmaterial ausgestattet sein. Hierbei kann die Perforationsnaht ebenfalls, sofern konstruktiv erforderlich, durch das Sichtfenstermaterial verlaufen. Gemäß einer Ausführungsform kann das Sichtfenster auch integraler Bestandteil des Verbundpapiermaterials sein. Dieses gelingt durch abschnittsweise Weglassung der Papierbahn, wodurch die Folienschicht des Verbundpapiermaterials freigelegt wird. Bekanntlich handelt es sich bei Verbundpapiermaterialien im allgemeinen um Laminate aus Papier- und Kunststofffolienbahnen, die man aufeinander kaschiert hat. Verbundpapiermaterialien im Sinne der vorliegenden Erfindung umfassen ebenfalls Laminate aus Papier- und Metallfolienbahnen, beispielsweise Aluminiumfolienbahnen, oder Laminate aus Papier-, Kunststoff- und Metallfolienbahnen, beispielsweise Aluminiumfolienbahnen, oder Laminate aus Kunststoff- und Metallfolienbahnen, beispielsweise Aluminiumfolienbahnen.

Die für den Beutel verwendeten Wandmaterialien, insbesondere Vorderwand bzw. -seite und/oder Rückwand bzw. -seite, können ferner ganzflächig oder abschnittsweise in einem regelmäßigen oder unregelmäßigen Muster eine Vielzahl, insbesondere jeweils mindestens 15, Lochungen, Schlitze, Einrisse ausweisen. Diese Öffnungen haben im allgemeinen den Zweck, die Atmungsaktivität des Beutels zu erhöhen, so dass z.B. warme, feuchte Luft aus dem verschlossenen Beutel entweichen und frische bzw. kühle, relativ trockene Luft in den Beutel zu dem verpackten Nahrungsmittelprodukt eindringen kann. Auf diese Weise lässt sich einerseits ein Durchnässen, d.h. eine pappige Konsistenz, und andererseits ein Austrocknen der verpackten Produkte verhindern. Beispielsweise liegen die beschriebenen Wandöffnungen in einem durchschnittlichen Abstand von ihren 5 bis 25 mm, z.B. 10 mm, vor. Diese Öffnungen können z.B. über eine durchschnittliche Fläche von 0,5 bis 2 m² verfügen.

Die erfindungsgemäßen Beutel können gemäß einer Weiterentwicklung ebenfalls ein Beutelbodenelement umfassen, das die, insbesondere das bodenseitige Ende der, Vorderseite mit der, insbesondere dem bodenseitigen Ende der, Rückseite verbindet, wobei das Bodenelement über mindestens eine weitere Schwächungslinie, insbesondere Perforationsnaht, verfügt, die in Wirkverbindung mit der ersten oder zweiten Schwächungslinie von Vorder- und Rückseite steht. Idealerweise verbindet die Schwächungslinie oder Perforationsnaht des Bodenelements die Schwächungslinien oder Perforationsnähte von Vorder- und Rückseite an deren bodenseitigen Enden.

Ferner können die erfindungsgemäßen Beutel mit Seitenwandelementen zwischen den ersten Seitenrändern von Vorder- und Rückseite und/oder den zweiten Seitenrändern von Vorder- und Rückseite ausgestattet sein. Dabei können die Seitenelemente Seitenfalten darstellen, die sich vom bodenseitigen Ende von Vorder- und Rückseite her strecken. Hierbei ist es ebenfalls möglich, dass die Seitenwände mindestens zwei oder mehr Seitenfalten umfassen. In einer weiteren Ausgestaltung kann vorgesehen sein, dass das erste Seitenwandelement über mindestens eine zehnte Schwächungslinie, insbesondere Perforationsnaht, verfügt, die in Wirkverbindung steht mit der dritten und/oder vierten Schwächungslinie von Vorder- und Rückseite und/oder dass das zweite Seitenwandelement über mindestens eine elfte Schwächungslinie, insbesondere Perforationsnaht, verfügt, die in Wirkverbindung steht mit der dritten oder vierten Schwächungslinie von Vorder- und Rückseite.

In einer besonders bevorzugten Ausgestaltung ist der erfindungsgemäße Beutel im wesentlichen einstückig ausgebildet.

Die der Erfindung zugrunde liegende Aufgabe wird ferner gelöst durch ein Verfahren zur Herstellung eines erfindungsgemäßen Beutels umfassend die in Anspruch 15 genannten Schritte.

Hierbei ist bevorzugt, dass die die ersten und zweiten Schwächungslinien ⅛ bis ⅜ der Breite des Beutels von Seitenrand beabstandet angebracht werden, so dass diese im fertiggestellten Beutel auf der Vorder- bzw. auf der Rückseite im wesentlichen gleichgerichtet vorliegen und wobei die im wesentlichen gleichgerichteten Schwächungslinien von Vorder- und Rückseite sich insbesondere jeweils zumindest abschnittsweise, insbesondere zum größten Teil, über sich einander überlappende, gegenüberliegende Areale von Vorder- bzw. Rückseite erstrecken.

Besonders bevorzugt ist vorgesehen, dass die erste und die zweite Schwächungslinie derart beabstandet voneinander angebracht werden auf der Endlosbahn, dass diese im fertigen Beutel auf der Vorder- bzw. auf der Rückseite derart angeordnet sind, dass sie im wesentlichen aufeinander zur Anlage zu bringen sind und insbesondere auf derselben Linie liegen.

Trennungslinien im Sinne der Erfindung sind z.B. Schwächungslinien, die im Grunde ausgeführt sein können, wie die vorangehend beschriebenen Schwächungslinien. Obwohl regelmäßig quer zur Endlosbahn und zur Transportrichtung der Endlosbahn angebracht, stellen sie beim regulären Transport der Endlosbahn keine Sollbruchstellen dar. Erst bei zusätzlicher Beanspruchung findet eine Abtrennung entlang der Endlosbahn in separate Segmente statt, aus denen anschließend die endgültige Tasche gebildet wird.

Insbesondere die einstückige Ausbildung der erfindungsgemäßen Beutel gestattet eine äußerst effiziente Massenfertigung, und zwar selbst dann, wenn dieser Beutel mit Seitenwänden, beispielsweise Seitenfalten auszuführen ist. Beispielsweise kann eine Papierbahn beabstandet von dem ersten Seiterand und parallel hierzu fortlaufend mit einer Perforationsnaht mit Hilfe eines geeigneten Werkzeugs versehen werden. Anschließend kann die Papierbahn in rechteckige Segmente ausgeschnitten oder ausgestanzt werden, woraufhin ein Abschnitt des Beutels umgeschlagen wird unter Ausbildung einer vorzugsweise senkrecht zu den Seitenrändern verlaufenden Falte, welche den bodenseitigen Rand von Vorder- und Rückseite bildet. Die aufeinander geklappten ersten und zweiten Seitenränder von Vorder- und Rückseite können sodann aneinander befestigt, z.B. verklebt werden. Bei dieser Herstellvariante können die Perforationsnähte von Vorder- und Rückseite ohne weiteres übereinander zu liegen.

Mit dem erfindungsgemäßen Beutel lassen sich Lebensmittel, insbesondere verzehrfertige Lebensmittel ohne weiteres sicher und zuverlässig verpacken. Insbesondere ist es möglich, die Öffnung des Beutels mit dem überstehenden Abschnitt der Rückseite zu verschließen. Darüber hinaus kann durch Abreißen eines Teils des Beutels entlang der Perforationsnähte von Vorder- und Rückseite eine serviettenähnliche Umhüllung geschaffen werden, mit der sich das Lebensmittel beim Verzehr sauber und sicher halten läßt. Von besonderem Vorteil hierbei ist, dass durch das Abreißen eines Teils des Beutels das Nahrungsmittelprodukt unmittelbar zum Verzehr geeignet ist.

Weitere Vorteile, Merkmale und Anwendungsmöglichkeiten der vorliegenden Erfindung ergeben sich aus der folgenden Beschreibung eines bevorzugten Ausführungsbeispiels in Verbindung mit den anliegenden Zeichnungen. In diesen Zeichnungen zeigen
- Figur 1: eine schematische Draufsicht auf einen erfindungsgemäßen Beutel,
- Figur 2: eine schematische Draufsicht auf eine alternative Ausführungsform eines erfindungsgemäßen Beutels,
- Figur 3 a) bis e): schematische Draufsichten auf einzelne Fertigungsstufen des erfindungsgemäßen Beutels gemäß Figur 1 gemäß einem erfindungsgemäßen Herstellungsverfahren und
- Figur 4 a) bis f): schematische Draufsichten auf einzelne Fertigungsstufen einer alternativen Ausführungsform eines erfindungsgemäßen Beutels gemäß einem alternativen erfindungsgemäßen Herstellverfahren.

Figur 1 ist eine schematische Draufsicht auf einen erfindungsgemäßen Beutel 1 zu entnehmen. Bei dem Beutel 1 handelt es sich um einen Seitenfaltenbeutel der im eingefalteten Zustand gezeigt ist. Die Vorderseite 2 verfügt über einen öffnungsseitigen Rand 4 einen bodenseitigen Rand 6 und die sich gegenüberliegenden ersten und zweiten Seitenränder 8 und 10. Ferner verfügt der Beutel über eine Rückseite 12 mit einem öffnungsseitigen Ende 14, einem bodenseitigen Ende 16 und sich gegenüberliegenden ersten und zweiten Seitenrändern 18 und 20. Bei der dargestellten Ausführungsform fallen die bodenseitigen Seitenränder 6 und 18 von Vorder- und Rückseite im wesentlichen zusammen und bilden eine Umschlagfalte aus. An dieser Stelle ist die im wesentlichen einstückige, den Beutel 1 bildende Folienbahn gefaltet worden, so dass Vorder- und Rückseite 2 bzw. 12 aufeinander zur Anlage kommen. Bei der dargestellten Ausführungsform ist der Beutel aus einem Verbundpapier aus einer Papierschicht und einer aufkaschierten Kunststofffolienschicht ausgeführt. Während die Papierschicht bei der Vorderseite 2 dem Betrachter zugewandt ist, schaut man bei dem nicht durch die Vorderseite abgedeckten Abschnitt 30 der Rückseite 12 auf das aufkaschierte Kunststoffmaterial. An die Seitenränder von Vorder- und Rückseite schließen sich Seitenfalten an. Hierbei sind in den Seitenrandbereichen, an denen die Seitenfalten 22 und 24 der Rückseite 12 mit den Seitenfalten 26 und 28 der Vorderseite 2 zusammen fallen, miteinander verbunden, vorzugsweise mittels Verklebens. Die Seitenfalten 26 und 28 sind, da sie auf der Innenseite der Vorderseite 2 vorliegen und demgemäß durch diese verdeckt sind, durch gepunktete Linien 27 bzw. 29 kenntlich gemacht worden. Bedingt durch die Verwendung von Seitenfalten kann der Beutel ohne weiters aufgeklappt werden, um auch größere Nahrungsmittelprodukte aufzunehmen, die sich z.B. von dem ersten Seitenrand bis zu dem zweiten Seitenrand des Beutels erstrecken. Bei der dargestellten erfindungsgemäßen Ausführungsform eines Beutels 1 sind Vorder- und Rückseite 2 und 12 nicht gleichdimensioniert gestaltet. Vielmehr ragt das öffnungsseitige Ende 14 der Rückseite 12 weit über das öffnungsseitige Ende 4 der Vorderseite 2 hinaus. Dieser zusätzlich durch die Rückseite 12 zur Verfügung gestellte Abschnitt 30 kann dazu verwandt werden, das in dem Beutel vorliegende Nahrungsprodukt abzudecken bzw. zu umwickeln, wodurch zumindest abschnittsweise ein mehrlagiger Aufbau der Verpackung entsteht. Diese Mehrlagigkeit hat sich insbesondere bei feuchten oder sehr fettigen Nahrungsmitteln als sehr vorteilhaft erwiesen, kann doch ein Durchnässen von Feuchtigkeit oder ein Durchsickern von Fett sicherer verhindert werden. Ferner liegen auf der Vorderseite 2 und der Rückseite 12 des Beutels 1 Perforationsnähte 32 bzw. 34 vor. Beide Perforationsnähte erstrecken sich bei der dargestellten Ausführungsform vom jeweiligen bodenseitigen bis zum öffnungsseitigen Ende von Vorder- und Rückseite. Legt man Vorder- und Rückseite 2 und 12 aneinander an, kommen bei der dargestellten Ausführungsform die Perforationsnähte 32 und 34 im wesentlichen zur Anlage, d.h. sie liegen übereinander. Die Perforationsnähte 32 und 34 verlaufen im wesentlichen parallel zu den Seitenrändern von Vorder- und Rückseite und sind weiter von den zweiten Seitenrändern von Vorder- und Rückseite, als von den ersten Seitenrändern von Vorder- und Rückseite beabstandet. Liegt nun ein Lebensmittelprodukt in den Beutel 1 vor, vorteilhafterweise umwickelt mit dem Abschnitt 30, kann durch einfaches Abreißen eines Beutelabschnitts entlang der Perforationsnähte das Nahrungsmittel partiell freigelegt werden. Obwohl Lebensmittelprodukte wie z.B. Sandwiches bei der dargestellten Ausführungsform mehrfach umwickelt sein können mit dem überstehenden Abschnitt der Rückseite, gelingt ein sicheres und lagegenaues Abreißen unter partieller Freigabe des Nahrungsmittels. Hierbei ist dem Nutzer die Wahl gegeben, entweder den schmaleren Streifen 36 zu entfernen, um noch möglichst viel Beutelmaterial zum sicheren Halten des Lebensmittels zur Verfügung zu haben. Alternativ kann auch der schmalere Abschnitt 38, der nach dem Abreißen des Beutels entlang der Perforationsnähte verbleibt, zum Halten des Nahrungsmittels verwendet werden. Auf diese Weise gelingt ein stets sauberer Verzehr auch feuchter oder fettiger Produkte, ohne dass der Nutzer Gefahr läuft, sich zu beschmutzen.

Figur 2 zeigt eine alternative Ausführungsform eines erfindungsgemäßen Beutels 1, bei dem anders als bei dem Beutel gemäß Figur 1 die Vorderseite 2 relativ zu der Rückseite 12 eine größere Fläche einnimmt, wodurch sich der freie Abschnitt 30 der Rückseite 12 verkleinert.

Die Figuren 3 a) bis e) offenbaren exemplarisch und in vereinfachter Form den Herstellungsprozess eines erfindungsgemäßen Beutels 1, wie in Figur 1 gezeigt. Zunächst wird bei dieser Variante eine sogenannte Endlosverbundpapierbahn 3 zur Verfügung gestellt (Fig. 3a)), in welche über ein geeignetes Perforationswerkzeug eine parallel zu den Seitenrändern verlaufende Perforationsnaht 33 eingefügt wird (Fig. 3b)). Anschließend werden ebenfalls maschinell die Seitenrandbereiche der Verbundpapierbahn um- bzw. eingefaltet zwecks Ausbildung von Seitenfalten (Figur 3 c)). Selbstverständlich können die Schritte 3 b) und 3 c) auch in umgekehrter Reihenfolge oder auch gleichzeitig durchgeführt werden. In einem nächsten Schritt wird die Folienbahn 3 in der Weise senkrecht zu den Seitenrändern durchtrennt, dass im wesentlichen rechteckförmige Abschnitte 5 erhalten werden mit einer Längenausdehnung, die der Summe aus vorderseitiger und rückseitiger Länge entspricht (siehe Figur 3 d)). Sodann wird ein Abschnitt der separierten Folienbahn unter Ausbildung einer Umschlagfalte 7, (deren Lage ist durch Strichelung in Fig. 3d) kenntlich gemacht) umgeschlagen. In dem Bereich, in dem die Seitenfalten 23 und 25 der separierten Folienbahn aufeinander zur Anlage gelangen, ist zuvor zumindest abschnittsweise ein Klebemittel aufgegeben worden. Indem man die aufeinander gefalteten Bereiche jedenfalls in Bereich übereinanderliegenden Seitenfalten aufeinander presst, wird eine hinreichende Bindung unter Ausbildung eines erfindungsgemäßen Beutels erzeugt (Fig. 3e)). Da die separierte Folienbahn nicht mittig umgefaltet worden ist, verbleibt ein überstehender Abschnitt 30 bei der Rückseite 12. Wie gezeigt werden konnte, kann der erfindungsgemäße Beutel 1 über nur vier Prozeßschritte erhalten werden.

Figuren 4a) bis f) offenbaren exemplarisch in vereinfachter Form einen alternativen Herstellungsprozess eines erfindungsgemäßen Beutels 1. Bei dieser Variante wird eine sogenannte Endlosverbundpapierbahn 3 zur Verfügung gestellt (Fig. 3a), in welche über ein geeignetes Perforationswerkzeug vom ersten Seitenrand bis zum gegenüberliegenden zweiten Seitenrand quer verlaufende Perforationsnähte 40 eingefügt werden (Fig. 4b). Anschließend wird über ein weiteres Perforationswerkzeug eine parallel zu dem Seitenrand verlaufende Perforationsnaht 33 eingefügt (Fig. 4c). Die Schritte 4 b) und 4 c) können auch in umgekehrter Reihenfolge implementiert werden. In einem nächsten Schritt werden einzelne, im wesentlichen rechteckförmige Abschnitte 5 von der Endlosbahn entlang der Perforationsnähte 40, beispielsweise mittels Zugbeanspruchung, abgetrennt. So kann die Zugbeanspruchung, die auf die zuunterst wiedergegebene Perforationsnaht 40 wirkt, selektiv erhöht werden, was zu einem Abreißen unter Ausbildung einer sogenannten stumpfen Kante führt. Die bei diesem Herstellprozess erzeugten Kanten sind in der Regel nicht dazu geeignet, beim Bedienpersonal oder beim Benutzer Schnittwunden zu erzeugen. Die separierten Abschnitte 5 können sodann unter Ausbildung einer Umschlagfalte 7 (deren Lage ist durch Strichelung in Figur 4 e) kenntlich gemacht) umgeschlagen werden. In den Bereichen, in denen die separierten Folienbahnen über ihre Innenseiten an den jeweiligen Seitenrändern aufeinander zur Anlage gelangen, ist zuvor zumindest abschnittsweise ein Klebemittel aufgetragen worden. Indem man die aufeinanderliegenden Seitenränder aneinander presst, wird eine hinreichende Bindung unter Ausbildung eines erfindungsgemäßen Beutels erzeugt (Figur 4 f). Da die separierte Folienbahn nicht mittig gefaltet worden ist, verbleibt ein überstehender Abschnitt 30 bei der Rückseite 12. Anders als der Beutel gemäß Figur 3 e) verfügt der Beutel gemäß Figur 3f) nicht über Seitenfalten.

### Bezugszeichenliste

- 1: Beutel
- 2: Vorderseite
- 3: Endlosverbundpapierbahn
- 4: öffnungsseitiger Rand der Vorderseite
- 6: bodenseitiger Rand der Vorderseite
- 7: Umschlagfalte
- 8: erster Seitenrand der Vorderseite
- 10: zweiter Seitenrand der Vorderseite
- 12: Rückseite
- 14: öffnungsseitiger Rand der Rückseite
- 16: bodenseitiger Rand der Rückseite
- 18: erster Rand der Rückseite
- 20: zweiter Seitenrand der Rückseite
- 22: erste Seitenfalte der Rückseite
- 24: zweite Seitenfalte der Rückseite
- 26: erste Seitenfalte der Vorderseite
- 23: erste Seitenfalte der Endlosverbundpapierbahn 3
- 27: verdeckte Seitenfalte der Vorderseite
- 28: zweite Seitenfalte der Vorderseite
- 25: zweite Seitenfalte der Endlosverbundpapierbahn 3
- 29: verdeckte Seitenfalte der Vorderseite
- 30: überstehender Abschnitt der Rückseite
- 32: Perforationsnaht der Vorderseite
- 33: Perforationsnaht
- 34: Perforationsnaht der Rückseite
- 36: erster Abrissabschnitt des Beutels
- 38: zweiter Abrissabschnitt des Beutels
- 40: querverlaufende Perforationslinien

## Patentansprüche

1. Beutel basierend auf einem Papier- und/oder Verbundpapiermaterial zur Aufnahme von Lebensmitteln, insbesondere von un- oder vorgebackener Backware, fertig gebackener Backware, Pizza, Pizzaecken, Pfannkuchen, Crepes, Burger, Reibekuchen, Sandwiches und dergleichen, umfassend eine Vorderseite mit einem öfnungsseitigen Rand und einem bodenseitigen Rand sowie einem ersten Seitenrand und einem zweiten, gegenüberliegenden Seitenrand und eine Rückseite mit einem öffnungsseitigen Rand und einem bodenseitigen Rand sowie einem ersten Seitenrand und einem zweiten, gegenüberliegenden Seitenrand, wobei die Vorderseite und die Rückseite im Bereich ihrer bodenseitigen Ränder zumindest abschnittsweise unmittelbar oder mittelbar sowie im Bereich ihrer jeweils aneinander anliegenden ersten oder zweiten Seitenränder zumindest abschnittsweise unmittelbar oder mittelbar verbunden sind, der Beutel vorderseitig mindestens eine erste Schwächungslinie, insbesondere Perforationsnaht, aufweist und dass der Beutel rückseitig mindestens eine zweite Schwächungslinie, insbesondere Perforationsnaht, aufweist, die sich gleichgerichtet von dem oder beabstandet von dem öffnungsseitigen Ende von Vorder- und Rückseite bis zu dem oder in Richtung auf das bodenseitige Ende von Vorder- und Rückseite erstrecken, **dadurch gekennzeichnet, dass**
die gleichgerichteten ersten und zweiten Schwächungslinien von Vorder- und Rückseite einen Abstand von den ersten Seitenrändern von Vorder- und Rückseite aufweisen, der im Bereich von 1/8 bis 3/8 der Breite des Beutels liegt, und dass der Öffnungsrand der Vorderseite unterhalb des Öffnungsrandes der Rückseite vorliegt.

2. Beutel nach Anspruch 1, **dadurch gekennzeichnet, dass**
die jeweils gleichgerichteten Schwächungslinien von Vorder- und Rückseite einen durchschnittlichen Abstand von nicht mehr als 30 mm, insbesondere von nicht mehr als 15 mm, aufweisen.

3. Beutel nach Anspruch 1 oder 2, **dadurch gekennzeichnet, dass**
die jeweils gleichgerichteten Schwächungslinien von Vorder- und Rückseite zumindest abschnittsweise, insbesondere entlang sich einander gegenüberliegender Areale von Vorder- und Rückseite, aufeinander zur Anlage bringbar sind und insbesondere auf derselben Linie liegen.

4. Beutel nach einem der vorangehenden Ansprüche, **dadurch gekennzeichnet, dass** die jeweils gleichgerichteten Schwächungslinien von Vorder- und Rückseite zumindest abschnittsweise, insbesondere entlang sich einander gegenüberliegender Areale von Vorder- und Rückseite, parallel verlaufen.

5. Beutel nach einem der vorangehenden Ansprüche, **dadurch gekennzeichnet, dass** die Schwächungslinien zumindest zum größten Teil, insbesondere vollständig, geradlinig, wellenförmig oder zick-zack-förmig sind.

6. Beutel nach einem der vorangehenden Ansprüche, **dadurch gekennzeichnet dass** der Beutel vorder- und rückseitig jeweils mindestens eine erste bzw. zweite Schwächungslinie, insbesondere Perforationsnaht, aufweist, die sich von dem bodenseitigen Ende von Vorder- bzw. Rückseite bis zum öffnungsseitigen Ende von Vorder- bzw. Rückseite erstrecken, oder
dass der Beutel vorder- und rückseitig jeweils mindestens eine erste bzw. zweite Schwächungslinie, insbesondere Perforationsnaht, aufweist, die sich von dem bodenseitigen Ende von Vorder- bzw. Rückseite in Richtung auf das öffnungsseitige Ende von Vorder- bzw. Rückseite erstrecken, oder
dass der Beutel vorderseitig mindestens eine erste Schwächungslinie, insbesondere Perforationsnaht, aufweist, die sich von dem öffnungsseitigen Ende der Vorderseite in Ritchtung auf das bodenseitige Ende der Rückseite erstreckt und dass die Rückseite mindestens eine zweite Schwächungslinie, insbesondere Perforationsnaht, aufweist, die sich von dem bodenseitigen Ende in Richtung auf das öffnungsseitige Ende erstreckt, oder dass der Beutel vorderseitig mindestens eine erste Schwächungslinie, insbesondere Perforationsnaht, aufweist, die sich von dem bodenseitigen Ende in Richtung auf das öffnungsseitige Ende erstreckt, und dass die Rückseite mindestens eine zweite Schwächungslinie, insbesondere Perforationsnaht, aufweist, die sich von dem öffnungsseitigen Ende in Richtung auf das bodenseitige Ende erstreckt, oder
dass der Beutel vorderseitig mindestens eine erste Schwächungslinie, insbesondere Perforationsnaht aufweist, die sich von dem öffnungsseitigen Ende bis zum bodenseitigen Ende erstreckt und dass die Rückseite mindestens eine zweite Schwächungslinie, insbesondere Perforationsnaht, aufweist, die sich beabstandet von dem öffnungsseitigen Ende in Richtung auf das bodenseitige Ende erstreckt, oder
dass der Beutel vorderseitig mindestens eine erste Schwächungslinie, insbesondere Perforationsnaht, aufweist, die sich beabstandet von dem öffnungsseitigen Ende in Richtung auf das bodenseitige Ende erstreckt, und dass die Rückseite mindestens eine zweite Schwächungslinie, insbesondere Perforationsnaht, aufweist, die sich von dem öffnungsseitigen Ende bis zum bodenseitigen Ende erstreckt, oder
dass der Beutel vorderseitig mindestens eine erste Schwächungslinie, insbesondere Perforationsnaht, aufweist, die sich von dem öffnungsseitigen Ende in Richtung auf das bodenseitige Ende erstreckt, und dass die Rückseite mindestens eine zweite Schwächungslinie aufweist, die sich beabstandet von dem öffnungsseitigen Ende in Richtung auf das bodenseitige Ende erstreckt, oder
dass der Beutel vorderseitig mindestens eine erste Schwächungslinie, insbesondere Perforationsnaht aufweist, die sich von dem bodenseitigen Ende in Richtung auf das öffnungsseitige Ende erstreckt, und dass die Rückseite mindestens eine zweite Schwächungslinie, insbesondere Perforationsnaht, aufweist, die sich beabstandet von dem öffnungsseitigen Ende in Richtung auf das bodenseitige Ende erstreckt, oder
dass der Beutel vorderseitig mindestens eine erste Schwächungslinie, insbesondere Perforationsnaht, aufweist, die sich beabstandet von dem öffnungsseitigen Ende in Richtung auf das bodenseitige Ende erstreckt, und dass die Rückseite mindestens eine zweite Schwächungslinie, insbesondere Perforationsnaht, aufweist, die sich von dem öffnungsseitigen Ende in Richtung auf das bodenseitige Ende erstreckt, oder
dass der Beutel vorderseitig mindestens eine erste Schwächungslinie, insbesondere Perforationsnaht, aufweist, die sich beabstandet von dem öffnungsseitigen Ende in Richtung auf das bodenseitige Ende erstreckt, und dass die Rückseite mindestens eine zweite Schwächungslinie, insbesondere Perforationsnaht, ausweist, die sich von dem bodenseitigen Ende in Richtung auf das öffnungsseitige Ende erstreckt.

7. Beutel nach einem der vorangehenden Ansprüche, **dadurch gekennzeichnet, dass** die jeweils gleichgerichteten Schwächungslinien von Vorder- und Rückseite sich insbesondere zumindest abschnittsweise über sich einander überlappende, gegenüberliegende Areale von Vorder- bzw. Rückseite erstrecken.

8. Beutel nach einem der vorangehenden Ansprüche, **dadurch gekennzeichnet, dass** die gleichgerichteten ersten und zweiten Schwächungslinien von Vorder- und Rückseite parallel zum ersten und/oder zweiten Seitenrand von Vorder- bzw. Rückseite verlaufen.

9. Beutel nach einem der vorangehenden Ansprüche, **dadurch gekennzeichnet, dass** die Längsausdehnung der Rückseite, gemessen vom bodenseitigen Ende bis zum öffnungsseitigen Ende, mindestens doppelt, insbesondere mindestens dreimal, so groß ist wie die Längsausdehnung der Vorderseite, gemessen vom bodenseitigen Ende bis zum öffnungsseitigen Ende.

10. Beutel nach einem der vorangehenden Ansprüche, ferner umfassend ein Beutelbodenelement, das die, insbesondere das bodenseitige Ende der, Vorderseite mit der, insbesondere dem bodenseitigen Ende der, Rückseite verbindet, wobei das Bodenelement über mindestens eine weitere Schwächungslinie, insbesondere Perforationsnaht, verfügt, die in Wirkverbindung mit der ersten und/oder zweiten Schwächungslinie von Vorder- und Rückseite steht.

11. Beutel nach einem der vorangehenden Ansprüche, ferner umfassend erste und/oder zweite Seitenwandelemente zwischen den ersten Seitenrändern von Vorder- und Rückseite bzw. den zweiten Seitenrändern von Vorder- und Rückseite.

12. Beutel nach Anspruch 11, **dadurch gekennzeichnet, dass**
die Seitenwandelemente Seitenfalten darstellen, die sich insbesondere vom bodenseitigen Ende von Vorder- und Rückseite erstrecken.

13. Beutel nach Anspruche 11 oder 12, **dadurch gekennzeichnet, dass** die ersten und/oder zweiten Schwächungslinien von Vorder- bzw. Rückseite in dem Bereich verlaufen, der sich im jeweils gefalteten Zustand von der innenliegenden Falte des ersten Seitenwandelements, insbesondere der Seitenfalte des ersten Seitenwandelements, bis zur innenliegenden Falte des zweiten Seitenwandelements, insbesondere der Seitenfalte des zweiten Seitenwandelements erstreckt.

14. Beutel nach einem der vorangehenden Ansprüche, **dadurch gekennzeichnet, dass** der Beutel einstückig ausgebildet ist.

15. Verfahren zur Herstellung eines Beutels gemäß einem der Ansprüche 1 bis 14, umfassend die Schritte:
a. Zurverfügungstellung einer Endlosbahn eines Beutelmaterials,
b. Anbringen mindestens einer ersten und mindestens einer zweiten, von der ersten beabstandeten Schwächungslinie, insbesondere Perforationsnaht, jeweils entlang der Langsausrichtung der Endlosbahn, wobei die Schwächungslinien ⅛ bis ⅜ der Breite des fertigen Beutels von einem Seitenrand beabstandet sind,
c. beanstandetes Anbringen von Trennungslinien, insbesondere Perforationsnähten, entlang der Querausrichtung der Endlosbahn, die sich zumindest abschnittweise von dem ersten Seitenrand bis zu dem zweiten Seitenrand erstrecken,
d. Bilden eines Schlauches aus der Endlosbahn durch zumindest abschnittsweises Verbinden der ersten und zweiten Seitenbereiche unter Ausbildung von Vorder- und Rückseite,
e. gegebenenfalls Ausbilden von einander gegenüberliegenden ersten und zweiten Seitenfalten,
f. Abtrennen separater Segmente von der Endlosbahn entlang der querverlaufenden Trennungslinien, insbesondere durch Zugbeanspruchung,
g. Ausbilden eines verschlossenen Bodenbereichs am bodenseitigen Ende von Vorder- und Rückseite.

16. Verfahren nach Anspruch 15, **dadurch gekennzeichnet, dass** die ersten und zweiten Schwächungslinien derart beabstandet angebracht werden, dass diese im fertiggestellten Beutel auf der Vorder- bzw. auf der Rückseite gleichgerichtet vorliegen und wobei die gleichgerichteten Schwächungslinien von Vorder- und Rückseite sich insbesondere jeweils zumindest abschnittsweise, insbesondere zum größten Teil, über sich einander überlappende, gegenüberliegende Areale von Vorder- bzw. Rückseite erstrecken.

17. Verfahren nach Anspruch 16 oder 17, **dadurch gekennzeichnet, dass** die erste und die zweite Schwächungslinie derart beabstandet voneinander angebracht werden auf der Endlosbahn, dass diese im fertigen Beutel auf der Vorder- bzw. auf der Rückseite derart angeordnet sind, dass sie aufeinander zur Anlage zu bringen sind und insbesondere auf derselben Linie liegen.

18. Verwendung des Beutel gemäß einem der Ansprüche 1 bis 14 für die Verpackung oder Aufnahme von Lebensmitteln, insbesondere von un- oder vorgebackener Backware, fertig gebackener Backware, Pizza, Pizzaecken, Pfannkuchen, Crepes, Burger, Reibekuchen, Sandwiches und dergleichen.

## Claims

1. A bag based on a paper and/or a compound paper material for holding groceries, in particular for unbaked or pre-baked pastry goods, ready-baked pastry goods, pizzas, pizza corners, pancakes, crepes, burgers, potato pancakes, sandwiches and similar goods, comprising a front side with a boundary on the opening side and a boundary on the bottom side, as well as a first side boundary and a second, opposite side boundary, and a rear side with a boundary on the opening side and a boundary on the bottom side, as well as a first side boundary and a second, opposite side boundary, wherein the front side and the rear side are connected directly or indirectly in the area of their bottom-sided boundaries at least in sections, and directly or indirectly at least in sections in the area of their first or second side boundaries that touch each other respectively, the bag, on its front side, comprises at least one first attenuation line, in particular a perforation seam, and the bag, on its rear side, comprises at least one second attenuation line, in particular a perforation seam, which extend in alignment with each other from or at a distance from the end on the opening side of the front and rear side through to or in the direction of the end on the bottom side of the front and rear side, **characterized in that**
the aligned first and second attenuation lines of the front and rear side are at a distance from the first side boundaries of the front and rear side, which is in the range of 1/8 to 3/8 of the width of the bag, and that
the opening boundary of the front side is located below the opening boundary of the rear side.

2. The bag according to claim 1, **characterized in that**
the respectively aligned attenuation lines of the front and rear side are at an average distance of no more than 30 mm, in particular of no more than 15 mm.

3. The bag according to either of claims 1 or 2, **characterized in that** the respectively aligned attenuation lines of the front and rear side can be brought into contact on top of each other at least in sections, in particular along regions of the front and rear side located opposite each other, and in particular lie on the same line.

4. The bag according to any one of the preceding claims, **characterized in that** the respectively aligned attenuation lines of the front and rear side run parallel, at least in sections, in particular along regions of the front and rear side that lie opposite each other.

5. The bag according to any one of the preceding claims, **characterized in that** the attenuation lines are at least for the large part, in particular fully, straight-lined, wavy or zigzag in form.

6. The bag according to any one of the preceding claims, **characterized in that**
the bag, on the front and rear side, comprises at least one first or second attenuation line, in particular a perforation seam, which extends from the end on the bottom side of the front respectively rear side through to the end on the opening side of the front respectively rear side, or
that the bag, on the front and rear side, comprises at least one first or second attenuation line respectively, in particular a perforation seam, which extends from the end on the bottom side of the front respectively rear side in the direction of the end on the opening side of the front respectively rear side, or
that the bag, on its front side, comprises at least one first attenuation line, in particular a perforation seam, which extends from the end on the opening side of the front side in the direction of the end on the bottom side of the rear side, and that the rear side comprises at least one second attenuation line, in particular a perforation seam, which extends from the end on the bottom side in the direction of the end on the opening side, or
that the bag, on its front side, comprises at least one first attenuation line, in particular a perforation seam, which extends from the end on the bottom side in the direction of the end on the opening side, and that the rear side comprises at least one second attenuation line, in particular a perforation seam, which extends from the end on the opening side in the direction of the end on the bottom side, or
that the bag, on its front side, comprises at least one first attenuation line, in particular a perforation seam, which extends from the end on the opening side through to the end on the bottom side, and that the rear side comprises at least one second attenuation line, in particular a perforation seam, which extends at a distance from the end on the opening side in the direction of the end on the bottom side, or
that the bag, on its front side, comprises at least one first attenuation line, in particular a perforation seam, which extends at a distance from the end on the opening side in the direction of the end on the bottom side, and that the rear side comprises at least one second attenuation line, in particular a perforation seam, which extends from the end on the opening side through to the end on the bottom side, or
that the bag, on its front side, comprises at least one first attenuation line, in particular a perforation seam, which extends from the end on the opening side in the direction of the end on the bottom side, and that the rear side comprises at least one second attenuation line, which extends at a distance from the end on the opening side in the direction of the end on the bottom side, or
that the bag, on its front side, comprises at least one first attenuation line, in particular a perforation seam, which extends from the end on the bottom side in the direction of the end on the opening side, and that the rear side comprises at least one second attenuation line, in particular a perforation seam, which extends at a distance from the end on the opening side in the direction of the end on the bottom side, or
that the bag, on its front side, comprises at least one first attenuation line, in particular a perforation seam, which extends at a distance from the end on the opening side in the direction of the end on the bottom side, and that the rear side comprises at least one second attenuation line, in particular a perforation seam, which extends from the end on the opening side in the direction of the end on the bottom side, or
that the bag, on its front side, comprises at least one first attenuation line, in particular a perforation seam, which extends at a distance from the end on the opening side in the direction of the end on the bottom side, and that the rear side comprises at least one second attenuation line, in particular a perforation seam, which extends from the end on the bottom side in the direction of the end on the opening side.

7. The bag according to any one of the preceding claims, **characterized in that** the respectively aligned attenuation lines of the front and rear side extend, in particular at least in sections, over regions of the front respectively rear side which overlap and which lie opposite each other.

8. The bag according to any one of the preceding claims, **characterized in that** the aligned first and second attenuation lines of the front and rear side run parallel to the first and/or second side boundary of the front respectively rear side.

9. The bag according to any one of the preceding claims, **characterized in that** the longitudinal extent of the rear side, measured from the end on the bottom side through to the end on the opening side, is at least double, and in particular at least three times, as large as the longitudinal extent of the front side, measured from the end on the bottom side through to the end on the opening side.

10. The bag according to any one of the preceding claims, further comprising a bag bottom element that connects the front side, in particular the end on the bottom side of the front side, with the rear side, in particular the end on the bottom side of the rear side, wherein the bottom element has at least one further attenuation line, in particular a perforation seam, which interacts with the first and/or second attenuation line of the front and rear side.

11. The bag according to any one of the preceding claims, further comprising first and/or second side wall elements between the first side boundaries of the front and rear side respectively the second side boundaries of the front and rear side.

12. The bag according to claim 11, **characterized in that**
the side wall elements are side folds, which in particular extend from the end on the bottom side of the front and rear side.

13. The bag according to either of claims 11 or 12, **characterized in that** the first and/or second attenuation lines run from the front respectively rear side in the area that extends, in the respectively folded state, from the inner fold of the first side wall element, in particular the side fold of the first side wall element, through to the inner fold of the second side wall element, in particular the side fold of the second side wall element.

14. The bag according to any one of the preceding claims, **characterized in that** the bag is formed as a single piece.

15. A method for producing a bag according to any one of claims 1 to 14, comprising the steps of
a. Providing a continuous web of a bag material,
b. Forming at least one first and at least one second attenuation line, in particular a perforation seam, the second line being at a distance from the first and both lines extending along the longitudinal direction of the continuous web, wherein the attenuation lines are at a distance of 1/8 to 3/8 of the width of the finished bag from a side boundary,
c. Forming separation lines, in particular perforation seams, at a distance along the transverse direction of the continuous web, which extend at least in sections from the first side boundary through to the second side boundary,
d. Forming a loop from the continuous web through the connection, at least in sections, of the first and second side areas to form a front and a rear side,
e. If appropriate, forming first and second side folds that lie opposite each other,
f. Separating separate segments from the continuous web along the transverse separation lines, in particular by the application of traction,
g. Forming a closed bottom area on the end on the bottom side of the front and rear side.

16. The method according to claim 15, **characterized in that**
the first and second attenuation lines are formed at a distance in such a manner that they lie aligned in the finished bag on the front respectively rear side, and wherein the aligned attenuation lines of the front and rear side extend in particular, respectively at least in sections, in particular for the large part, over regions of the front respectively rear side that overlap each other and that lie opposite each other.

17. The method according to either of claims 16 or 17, **characterized in that**
the first and second attenuation line are formed at a distance from each other on the continuous web in such a manner that they are arranged in such a manner on the finished bag on the front respectively rear side that they can be brought into contact on top of each other and in particular lie on the same line.

18. The use of the bag according to any one of claims 1 to 14 for packing or holding groceries, in particular unbaked or pre-baked pastry goods, ready-baked pastry goods, pizzas, pizza corners, pancakes, crepes, burgers, potato pancakes, sandwiches and similar goods.

## Revendications

1. Sac à base de matériau en papier et/ou en papier composite destiné à la réception d'aliments, en particulier produit de boulangerie non cuit ou précuit, produit de boulangerie entièrement cuit, pizzas, parts de pizza, beignets, crêpes, burgers, galettes de pommes de terre râpées, sandwichs et similaires, comprenant un côté avant avec un bord côté ouverture et un bord côté fond ainsi qu'un premier bord latéral et un deuxième bord latéral opposé, et un côté arrière avec un bord côté ouverture et un bord côté fond ainsi qu'un premier bord latéral et un deuxième bord latéral opposé, le côté avant et le côté arrière étant, dans la zone de leurs bords côté fond, raccordés au moins par tronçons directement ou indirectement ainsi que raccordés dans la zone de leurs premier ou deuxième bords latéraux respectivement adjacents entre eux au moins par tronçons directement ou indirectement, le sac présentant côté avant au moins une première ligne de faiblesse, en particulier une ligne de perforations, et le sac présentant côté arrière au moins une deuxième ligne de faiblesse, en particulier une ligne de perforations, qui s'étendent dans la même direction à partir de l'extrémité côté ouverture du côté avant et du côté arrière, ou à distance de cette extrémité, jusqu'à, ou en direction de, l'extrémité côté fond du côté avant et du côté arrière, **caractérisé en ce que**
les première et deuxième lignes de faiblesse de même direction du côté avant et du côté arrière présentent un écart aux premiers bords latéraux du côté avant et du côté arrière qui s'inscrit dans la plage de 1/8^{ème} à 3/8^{ème} de la largeur du sac, et **en ce que** le bord d'ouverture du côté avant est situé au-dessous du bord d'ouverture du côté arrière.

2. Sac selon la revendication 1, **caractérisé en ce que**
les lignes de faiblesse respectivement de même direction du côté avant et du côté arrière présentent un écart moyen non supérieur à 30 mm, en particulier non supérieur à 15 mm.

3. Sac selon la revendication 1 ou 2, **caractérisé en ce que**
les lignes de faiblesse respectivement de même direction du côté avant et du côté arrière peuvent être amenées en appui l'une sur l'autre au moins par tronçons, en particulier le long d'aires de surface du côté avant et du côté arrière qui sont respectivement opposées, et sont en particulier situées sur la même ligne.

4. Sac selon une des revendications précédentes, **caractérisé en ce que** les lignes de faiblesse respectivement de même direction du côté avant et du côté arrière sont parallèles, au moins par tronçons, en particulier le long d'aires de surface du côté avant et du côté arrière qui sont respectivement opposées.

5. Sac selon une des revendications précédentes, **caractérisé en ce que** les lignes de faiblesse sont, au moins pour la plus grande partie, en particulier complètement, rectilignes, ondulées ou en zigzag.

6. Sac selon une des revendications précédentes, **caractérisé en ce que** le sac présente, côté avant et côté arrière, respectivement au moins une première ou une deuxième ligne de faiblesse, en particulier une ligne de perforations, qui s'étendent à partir de l'extrémité côté fond du côté avant respectivement du côté arrière jusqu'à l'extrémité côté ouverture du côté avant respectivement du côté arrière, ou
**en ce que** le sac présente, côté avant et côté arrière, respectivement au moins une première ou une deuxième ligne de faiblesse, en particulier une ligne de perforations, qui s'étendent à partir de l'extrémité côté fond du côté avant respectivement du côté arrière en direction de l'extrémité côté ouverture du côté avant respectivement du côté arrière, ou
**en ce que** le sac présente, côté avant, au moins une première ligne de faiblesse, en particulier une ligne de perforations, qui s'étend à partir de l'extrémité côté ouverture du côté avant en direction de l'extrémité côté fond du côté arrière, et **en ce que** le côté arrière présente au moins une deuxième ligne de faiblesse, en particulier une ligne de perforations, qui s'étend à partir de l'extrémité côté fond en direction de l'extrémité côté ouverture, ou
**en ce que** le sac présente, côté avant, au moins une première ligne de faiblesse, en particulier une ligne de perforations, qui s'étend à partir de l'extrémité côté fond en direction de l'extrémité côté ouverture, **en ce que** le côté arrière présente au moins une deuxième ligne de faiblesse, en particulier une ligne de perforations, qui s'étend à partir de l'extrémité côté ouverture en direction de l'extrémité côté fond, ou
**en ce que** le sac présente, côté avant, au moins une première ligne de faiblesse, en particulier une ligne de perforations, qui s'étend à partir de l'extrémité côté ouverture jusqu'à l'extrémité côté fond, et **en ce que** le côté arrière présente au moins une deuxième ligne de faiblesse, en particulier une ligne de perforations, qui s'étend à distance de l'extrémité côté ouverture en direction de l'extrémité côté fond, ou
**en ce que** le sac présente, côté avant, au moins une première ligne de faiblesse, en particulier une ligne de perforations, qui s'étend à distance de l'extrémité côté ouverture en direction de l'extrémité côté fond, et **en ce que** le côté arrière présente au moins une deuxième ligne de faiblesse, en particulier une ligne de perforations, qui s'étend à partir de l'extrémité côté ouverture jusqu'à l'extrémité côté fond, ou
**en ce que** le sac présente, côté avant, au moins une première ligne de faiblesse, en particulier une ligne de perforations, qui s'étend à partir de l'extrémité côté ouverture en direction de l'extrémité côté fond, et **en ce que** le côté arrière présente au moins une deuxième ligne de faiblesse qui s'étend à distance de l'extrémité côté ouverture en direction de l'extrémité côté fond, ou
**en ce que**
le sac présente, côté avant, au moins une première ligne de faiblesse, en particulier une ligne de perforations, qui s'étend à partir de l'extrémité côté fond en direction de l'extrémité côté ouverture, et **en ce que** le côté arrière présente au moins une deuxième ligne de faiblesse, en particulier une ligne de perforations, qui s'étend à distance de l'extrémité côté ouverture en direction de l'extrémité côté fond, ou
**en ce que** le sac présente, côté avant, au moins une première ligne de faiblesse, en particulier une ligne de perforations, qui s'étend à distance de l'extrémité côté ouverture en direction de l'extrémité côté fond, et **en ce que** le côté arrière présente au moins une deuxième ligne de faiblesse, en particulier une ligne de perforations, qui s'étend à partir de l'extrémité côté ouverture en direction de l'extrémité côté fond, ou
**en ce que** le sac présente, côté avant, au moins une première ligne de faiblesse, en particulier une ligne de perforations, qui s'étend à distance à partir de l'extrémité côté ouverture en direction de l'extrémité côté fond, et **en ce que** le côté arrière présente au moins une deuxième ligne de faiblesse, en particulier une ligne de perforations, qui s'étend à partir de l'extrémité côté fond en direction de l'extrémité côté ouverture.

7. Sac selon une des revendications précédentes, **caractérisé en ce que** les lignes de faiblesse respectivement de même direction du côté avant et du côté arrière s'étendent, en particulier au moins par tronçons, sur des aires de surface opposées du côté avant respectivement du côté arrière qui se chevauchent.

8. Sac selon une des revendications précédentes, **caractérisé en ce que** les lignes de faiblesse de même direction du côté avant et du côté arrière sont parallèles au premier et/ou au deuxième bord latéral du côté avant respectivement du côté arrière.

9. Sac selon une des revendications précédentes, **caractérisé en ce que** l'étendue longitudinale du côté arrière, mesurée à partir de l'extrémité côté fond jusqu'à l'extrémité côté ouverture, est au moins deux fois plus grande, en particulier au moins trois fois plus grande que l'étendue longitudinale du côté avant, mesurée à partir de l'extrémité côté fond jusqu'à l'extrémité côté ouverture.

10. Sac selon une des revendications précédentes, comprenant également un élément de fond de sac qui raccorde le côté avant, en particulier l'extrémité côté fond du côté avant, au côté arrière, en particulier à l'extrémité côté fond du côté arrière, l'élément de fond disposant d'au moins une ligne de faiblesse supplémentaire, en particulier une ligne de perforations, qui est en liaison opérationnelle avec la première et/ou la deuxième ligne de faiblesse du côté avant et du côté arrière.

11. Sac selon une des revendications précédentes, comprenant également des premier et/ou deuxième éléments de paroi latérale entre les premiers bords latéraux du côté avant et du côté arrière respectivement entre les deuxièmes bords latéraux du côté avant et du côté arrière.

12. Sac selon la revendication 11, **caractérisé en ce que**
les éléments de paroi latérale constituent des plis latéraux qui s'étendent en particulier à partir de l'extrémité côté fond du côté avant et du côté arrière.

13. Sac selon la revendication 11 ou 12, **caractérisé en ce que**
les première et/ou deuxième lignes de faiblesse du côté avant respectivement du côté arrière sont placées dans la zone qui s'étend, dans l'état respectivement plié, à partir du pli intérieur du premier élément de paroi latérale, en particulier du pli latéral du premier élément de paroi latérale, jusqu'au pli intérieur du deuxième élément de paroi latérale, en particulier du pli latéral du deuxième élément de paroi latérale.

14. Sac selon une des revendications précédentes, **caractérisé en ce que** le sac est constitué d'une seule pièce.

15. Procédé de fabrication d'un sac selon une des revendications 1 à 14, comprenant les étapes :
a. mise à disposition d'une bande continue d'un matériau de sac,
b. mise en place d'au moins une première et d'au moins une deuxième ligne de faiblesse distante de la première, en particulier ligne de perforations, respectivement le long de l'orientation longitudinale de la bande continue, les lignes de faiblesse étant écartées d'une paroi latérale de 1/8^{ème} à 3/8^{ème} de la largeur du sac terminé,
c. mise en place, de façon distante, de lignes de séparation, en particulier de lignes de perforations, le long de l'orientation transversale de la bande continue, qui s'étendent au moins par tronçons à partir du premier bord latéral jusqu'au deuxième bord latéral,
d. formation d'un tuyau à partir de la bande continue par raccordement au moins par tronçons des première et deuxième zones latérales avec formation de côté avant et de côté arrière,
e. éventuellement formation de premier et deuxième plis latéraux opposés l'un à l'autre,
f. découpe de segments séparés de la bande continue le long des lignes de séparation transversales, en particulier par contrainte de traction,
g. formation d'une zone de fond fermée sur l'extrémité côté fond du côté avant et du côté arrière.

16. Procédé selon la revendication 15, **caractérisé en ce que**
les première et deuxième lignes de faiblesse sont mises en place de façon distante de telle sorte qu'elles sont situées dans la même direction, dans le sac fini, sur le côté avant respectivement le côté arrière, et les lignes de faiblesse de même direction du côté avant et du côté arrière s'étendant, en particulier respectivement au moins par tronçons, en particulier pour la plus grande partie, sur des aires de surfaces opposées du côté avant respectivement du côté arrière qui se chevauchent.

17. Procédé selon la revendication 16 ou 17, **caractérisé en ce que** la première et la deuxième ligne de faiblesse sont mises en place de façon distante l'une de l'autre sur la bande continue de telle sorte que, dans le sac fini, elles sont disposées sur le côté avant respectivement sur le côté arrière de telle sorte qu'elles doivent être mises en appui l'une sur l'autre et sont en particulier situées sur la même ligne.

18. Utilisation du sac selon une des revendications 1 à 14 pour l'emballage ou la réception d'aliments, en particulier produit de boulangerie non cuit ou précuit, produit de boulangerie entièrement cuit, pizzas, parts de pizza, beignets, crêpes, burgers, galettes de pommes de terre râpées, sandwichs et similaires.
